# FASCICULE DE BREVET EUROPEEN

(11) **EP 0 158 578 B1**
(45) Date de publication et mention de la délivrance du brevet: **08.06.1988**
(21) Numéro de dépôt: 85440018.1
(22) Date de dépôt: 15.03.1985
(51) Int. Cl.: E04C 2/46, E04C 2/32, E04C 2/26

(54) **Paroi pour construction préfabriquée, et construction préfabriquée constituée par de telles parois**
Wand für eine vorgefertigte Konstruktion und vorgefertigte Konstruktion hergestellt mit solchen Wänden
Wall for a prefabricated construction, and prefabricated construction using such a wall

(30) Priorité: 16.03.1984 FR 8404491
(43) Date de publication de la demande: 16.10.1985
(73) Titulaire: Obringer, Pierre, 57500 Saint Avold (FR)
(72) Inventeur: Obringer, Pierre, 57500 Saint Avold (FR)
(74) Mandataire: Nuss, Pierre

(56) Documents cités:
- CH-A- 419 529
- DE-A- 2 507 090
- GB-A- 422 920
- GB-A- 593 756
- US-A- 4 037 379

## Description

La présente invention concerne le domaine du bâtiment, en particulier de la construction de maisons individuelles préfabriquées, et a pour objet une paroi destinée à cet effet.

L'invention a également pour objet une construction préfabriquée constituée par de telles parois.

Actuellement, les parois pour de telles constructions sont généralement réalisées, soit sous forme de pans de mur en béton armé, soit sous forme de parois à ossature en bois, une isolation étant insérée dans l'ossature ou appliquée sur cette dernière. Dans le cas de pans en béton armé, l'isolation peut également être intégrée ou être mise en place en second oeuvre. Enfin, les revêtements extérieurs sont appliqués soit directement lors de la fabrication des pans de murs ou des parois, ou peuvent également être appliqués en second oeuvre.

Ces modes de réalisation de parois connus donnent généralement de bons résultats, mais, cependant, ils imposent une limitation de dimension des éléments préfabriqués en longueur nécessitant une construction modulaire, qui entraîne d'importants travaux de jointoiement et/ou d'assemblage incompatibles avec un faible prix de revient.

En outre, cette nécessité de réalisation de joints et d'assemblages verticaux entraîne également un risque accru de formation de ponts thermiques néfastes à une isolation optimale, et une isolation extérieure n'est jamais prévue. De même des fissures apparaissent fréquemment sur le revêtement extérieur.

On connaît également par DE-A-2 507 090 un élément de construction en forme de plaque comportant une armature métallique sous forme d'une tôle profilée à intervalles réguliers, présentant des ondulations en forme de rainures, la hauteur de ces ondulations déterminant l'épaisseur de l'armature. Cette armature est recouverte, en outre, sur sa face intérieure d'une plaque et sur sa face extérieure d'une couche d'isolation munie d'une couche de finition. L'assemblage du panneau décrit par ce document est réalisé par vissage des divers éléments constitutifs. Le panneau décrit dans DE-A-2 507 090 est, en fait, plutôt un panneau de vêture qu'un élément de paroi pour une construction préfabriquée, destinée à la réalisation de murs porteurs.

La présente invention a pour but de pallier ces inconvénients.

Elle a, en effet pour objet une paroi pour construction préfabriquée, du type décrit dans le DE-A-2 507 090, esentiellement constituée par une armature métallique profilée galvanisée, présentant, à intervalles réguliers, des ondulations en forme de rainures, qui déterminent l'épaisseur de l'armature, par une plaque intérieure, par une couche d'isolation extérieure, et par un enduit extérieur de finition, caractérisé en ce que l'armature métallique est serrée, à ses extrémités supérieure et inférieure, entre deux lisses de chaînage supérieure et inférieure qui sont reliées entre elles au moyen de tirants de liaison verticale galvanisés traversants, en ce que la plaque intérieure est réalisée en contre-plaqué ou sous forme de panneau de particules, est fixée sur l'armature pour son raidissage et forme un contreventement de ladite armature, en ce que l'armature est munie, en outre, d'un complexe d'isolation et d'enduit intérieur fixé sur la plaque de raidissage, et en ce que les bords verticaux de l'armature sont munis de plaquettes métalliques pourvues de trous alignés verticalement, destinés au passage de tiges de liaison desdits bords verticaux des parois pour former les angles de la construction.

L'invention a également pour objet une construction préfabriquée, caractérisée en ce qu'elle est essentiellement constituée par des parois préfabriquées selon l'invention assemblées au niveau de leurs extrémités verticales au moyen de tiges de liaison coopérant avec les trous alignés des plaquettes métalliques des extrémités verticales de chaque paroi pour former les angles de la construction, cet assemblage étant ensuite noyé, en commun avec du ferraillage d'angle, dans du béton coulé dans le coffrage perdu formé par les éléments de paroi fixés sur l'armature et par l'armature elle-même, l'assemblage de ces angles pouvant également être réalisé au moyen de tasseaux vissés entre eux, par des moyens de fixation des parois sur la dalle de plancher, et par des dispositifs de fixation de la dalle de plafond ou de la toiture.

L'invention sera mieux comprise grâce à la description ci-après, qui se rapporte à des modes de réalisation préférés, donnés à titre d'exemples et expliqués avec référence aux dessins schématiques annexés, dans lesquels:
la figure 1 est une vue en élévation latérale et en coupe d'une paroi conforme à l'invention;
la figure 2 est une vue partielle en plan et en coupe, à plus grande échelle, d'un assemblage de parois suivant un angle sortant;
la figure 3 est une vue analogue à celle de la figure 2 d'un assemblage de parois suivant un angle rentrant;
la figure 4 est une vue en élévation latérale et en coupe d'une paroi au niveau d'une ouverture de fenêtre, et montrant la fixation de la paroi sur la dalle;
la figure 5 est une vue en plan et en coupe au niveau de l'assemblage entre une paroi extérieure et une paroi formant mur de refend;
la figure 6 est une vue partielle en élévation et en coupe montrant la fixation sur la dalle du mur de refend;
la figure 7 est une vue partielle en perspective d'un dispositif de fixation d'une dalle de plafond ou de la toiture;
les figures 8 et 9 représentent des variantes de réalisation de la paroi, en plan et en coupe;
les figures 10 et 11 sont des vues en coupe suivant A-A et B-B des figures 8 et 9, et

la figure 12 est une vue partielle en perspective, à plus grande échelle d'un dispositif de fixation de frises.

Conformément à l'invention, et comme le montrent plus particulièrement, à titre d'exemple, les figures 1 à 3 des dessins annexés, la paroi pour construction préfabriquée est essentiellement constituée par une armature métallique profilée 1, qui est serrée à ses bords supérieur et inférieur entre deux lisses de chaînage 2 au moyen de tirants traversants 2'. Sur sa face interne, l'armature 1 est munie d'une plaque de raidissage intérieure 3, en contreplaqué ou sous forme de panneau de particules, et sur cette plaque 3 est fixé, par exemple par clouage, un complexe 4 d'isolation et d'enduit intérieur. Sur la face externe de l'armature 1 est collée une couche d'isolation extérieure 5, qui est fixée, en outre, sur les lisses de chaînage 2, cette couche 5 étant recouverte d'un enduit extérieur de finition 6. Enfin, les bords verticaux de l'armature 1 sont munis de plaquettes métalliques 7, fixées auxdits bords et pourvues chacune d'un trou 8 aligné avec celui des autres plaquettes 7 (figures 2 et 3), ces trous 8 étant destinés au passage de tiges 9 de liaison desdits bords verticaux des parois pour former les angles de la construction.

L'armature 1 est avantageusement constituée par une tôle métallique galvanisée présentant, à intervalles réguliers, des ondulations en forme de rainures, qui déterminent l'épaisseur de l'armature 1, et sur sa face tournée vers l'extérieur elle est munie de perforations obliques (non représentées) non ébavurées, réalisées par poinçonnage. Grâce à ce mode de réalisation, il est possible d'obtenir une importante lame d'air dans la paroi même, et donc de supprimer les condensations éventuelles, néfastes pour les économies d'énergie. En outre, grâce aux perforations obliques, l'effet de collage de la couche d'isolation extérieure 5 est amélioré, la colle pénétrant avantageusement dans lesdites perforations pour se lier intimement avec l'armature 1. Le montage de la couche 5 en partie extérieure de la paroi selon l'invention permet l'obtention d'une isolation thermique nettement supérieure à celle des murs traditionnels.

Enfin, la section longitudinale ondulée de l'armature 1 permet d'absorber sans risque de fissure les dilatations différentielles des éléments constitutifs de la paroi.

Les lisses de chaînage 2 présentent, d'une part, sur leur face tournée vers l'armature 1, une rainure longitudinale 14 de logement du bord supérieur ou inférieur de l'armature 1, et sur leur face opposée, une autre rainure longitudinale 15 de dimension moindre destinée à coopérer avec des tasseaux 16 de maintien et de positionnement de la paroi sur la dalle de plancher (figures 4 et 6) ou avec un socle d'un dispositif 13 de fixation de la dalle de plafond ou de la toiture, et, d'autre part, à l'intérieur de la rainure 14 de logement de l'armature 1, une troisième rainure longitudinale de faible section 17 reliant entre eux les espaces libres formés dans l'armature 1. Les lisses 2 sont pourvues, en outre, à intervalles réguliers, de perçages 18 reliant entre elles les rainures longitudinales 15 et 17 de leurs faces opposées et destinés au passage des tirants galvanisés 2' d'assemblage des lisses 2 sur l'armature 1, ainsi qu'à favoriser la circulation d'air dans ladite armature 1.

La plaque de raidissage intérieure 3, en contreplaqué, ou sous forme de panneau de particules, ou encore constituée en amiante- ciment, est fixée sur les ondulations en forme de nervures de l'armature 1 au moyen de vis, ou analogues, et entre la plaque 3 et les nervures de l'armature 1 est tendu un film en polyane 3' améliorant l'isolation phonique et servant de pare-vapeur.

Le complexe 4 d'isolation et d'enduit intérieur fixé sur la plaque 3 peut être constitué par une plaque de polystyrène ou de laine de verre ou de roche solidarisée sur sa face externe avec une plaque de plâtre permettant l'obtention d'une face interne de paroi totalement finie prête à recevoir un revêtement.

La couche d'isolation extérieure 5 est avantageusement constituée par une plaque de polystyrène, et l'enduit extérieur 6 peut être un enduit de type connu en soi, deux nappes de fibres de verre étant, de préférence, appliquées comme sous-couche sur la couche 5 afin de réaliser sa protection contre les chocs.

L'armature 1 est, de préférence, débitée à des dimensions correspondant aux dimensions définitives de la paroi à réaliser. Cependant, dans le cas de parois munies d'ouvertures de portes ou de fenêtres, l'armature 1 est réalisée en plusieurs éléments disposés en fonction desdites ouvertures et se chevauchant sur au moins une ondulation, le cadre dormant 19 de la porte ou de la fenêtre étant posé par ses montants dans l'espace vide correspondant à l'épaisseur de l'armature 1 et ses traverses étant serrées, d'une part, à la partie supérieure contre l'armature 1, et, d'autre part, à la partie inférieure contre un seuil ou un appui de fenêtre 20 fixé à la partie inférieure de l'armature 1 au moyen d'un élément profilé 21 solidaire de ladite armature 1 (figure 4), le serrage des lisses 2 au moyen des tirants 2' provoquant le serrage du cadre 19. Dans le cas du montage d'une fenêtre, la tablette de fenêtre 22 est fixée, de manière connue en soi, sous le cadre dormant 19 ou dans une rainure de la traverse inférieure de ce dernier, son maintien pouvant être assuré par une ou plusieurs équerres 23 (figure 4).

Pour la réalisation de murs de refend (figure 5), la paroi est uniquement constituée par une armature 1 serrée entre deux lisses de chaînage 2 et dont les extrémités verticales sont fixées dans des montants en bois 24, par un film en polyane 25 tendu sur les ondulations en nervures de l'armature 1, et par deux complexes 4 en matière isolante et enduit fixés de part et d'autre de l'armature 1. Un tel mode de réalisation des murs de refend permet d'améliorer sensiblement leur isolation phonique par rapport aux cloisons traditionnelles grâce au film en polyane.

La fixation des parois extérieures de mur ainsi obtenues est effectuée avantageusement au moyen de tire-fonds 12 (figure 4) traversant la dalle de plancher et pénétrant dans les perçages 18 des lisses inférieures et de tasseaux de positionnement 16, tandis que les parois formant les murs de refend sont maintenues et positionnées uniquement au moyen de tasseaux 16, et assemblées avec les parois extérieures au moyen de vis, de tire-fonds, ou de pointes 26 traversant, de préférence, une ondulation en forme de nervure de l'armature 1 et coopérant avec un montant 24 (figure 5).

Le dispositif 13 de fixation de la dalle de plafond ou de la toiture est avantageusement constitué par un étrier métallique galvanisé muni d'un socle se logeant dans la rainure longitudinale 15 de la lisse supérieure 2, l'étrier servant à la fixation d'une solive pour la constitution d'une dalle de plafond en bois, ou d'une fermette de toiture.

Conformément à une autre caractéristique de l'invention, et comme le montrent les figures 8 à 11 des dessins annexés, la paroi est munie d'un revêtement de finition extérieur 28 et/ou intérieur 29 sous forme de frises de bois fixées sur l'armature 1 par accrochage dans des crochets 30 d'un dispositif de fixation 31 solidarisé avec l'armature 1 au moyen de tasseaux en bois 32.

Le dispositif de fixation 31 (figure 12) se présente sous forme d'un élément métallique profilé galvanisé, dont les crochets 30 d'accrochage des frises 28, 29 sont avantageusement estampés. Grâce à ce mode de réalisation, il est possible de réaliser une finition extérieure et/ou intérieure en bois, par accrochage horizontal des frises du bas vers le haut, leur emboîtement mutuel assurant leur maintien, seules les frises les plus hautes devant être fixées par clouage ou par vissage.

Grâce à l'invention, il est possible de réaliser des constructions préfabriquées présentant des angles sortants (figure 2) ou rentrants (figure 3), l'assemblage des parois au niveau de ces angles étant effectué au moyen d'une tige de liaison 9 traversant les trous alignés 8 des plaquettes 7 des extrémités verticales de l'armature 1, l'ensemble étant noyé dans du béton 10 coulé dans le coffrage perdu formé par les éléments de parois constituant l'angle et par l'armature 1 elle-méme, un ferraillage d'angle 11 étant noyé dans le coffrage, l'assemblage de ces angles pouvant également être réalisé au moyen de tasseaux vissés entre eux.

Selon une autre caractéristique de l'invention, les perçages 18 des lisses inférieures 2 sont en communication avec l'espace sous la dalle de plancher au moyen de perçages prévus dans cette dernière, afin de permettre une circulation d'air à travers la paroi sans contact avec l'air extérieur.

Grâce à l'invention, il est possible de réaliser une préfabrication de maisons individuelles pratiquement entièrement en atelier, à l'abri des intempéries avec une dépense de main d'oeuvre et de temps minimale, et de réduire notablement les temps de montage sur chantier.

L'armature métallique permet la réalisation de parois de grandes dimensions parfaitement rigides et pouvant, de ce fait, servir de murs porteurs en toutes circonstances. En outre, le vide existant entre deux ondulations successives de l'armature 1 permet le passage de canalisations d'eau, de gaines électriques, etc., et un branchement technique, ou l'installation d'une prise de courant, est aisément réalisable sans endommagement de la paroi ou de la dalle.

De plus chaque paroi peut être positionnée en fonction des désirs de l'utilisateur, et la circulation d'air entre la cave ou le vide sanitaire situé sous la dalle de plancher et les combles à travers les vides ménagés par l'épaisseur de l'armature permet d'assurer une ventilation optimale des parois ainsi qu'un réchauffement de cet air de ventilation se traduisant par une déperdition calorifique des parois amoindrie.

Bien entendu, l'invention n'est pas limitée aux modes de réalisation décrits et représentés aux dessins annexés. Des modifications restent possibles, notamment du point de vue de la constitution des divers éléments, ou par substitution d'équivalents techniques, sans sortir pour autant du domaine de protection de l'invention, qui est déterminé par la teneur des revendications.

## Revendications

1. Paroi pour construction préfabriquée, essentiellement constituée par une armature métallique profilée (1) galvanisée, présentant, à intervalles réguliers, des ondulations en forme de rainures, qui déterminent l'épaisseur de l'armature (1), par une plaque intérieure (3), par une couche d'isolation extérieure (5), et par un enduit extérieur de finition (6), caractérisée en ce que l'armature métallique (1) est serrée, à ses extrémités supérieure et inférieure, entre deux lisses de chaînage (2) supérieure et inférieure qui sont reliées entre elles au moyen de tirants de liaison verticale galvanisés traversants (2'), en ce que la plaque intérieure (3) est réalisée en contreplaqué ou sous forme de panneau de particules, est fixée sur l'armature (1) pour son raidissage et forme un contreventement de ladite armature (1), en ce que l'armature (1) est munie, en outre, d'un complexe (4) d'isolation et d'enduit intérieur fixé sur la plaque de raidissage (3), et en ce que les bords verticaux de l'armature (1) sont munis de plaquettes métalliques (7) pourvues de trous (8) alignés verticalement, destinés au passage de tiges (9) de liaison desdits bords verticaux des parois pour former les angles de la construction.

2. Paroi, suivant la revendication 1, caractérisée en ce que, sur sa face tournée vers l'extérieur, l'armature (1) est munie de perforations obliques non ébavurées, réalisées par poinçonnage.

3. Paroi, suivant la revendication 1, caractérisée en ce que les lisses de chaînage (2) présentent, d'une part, sur leur face tournée vers l'armature (1), une rainure longitudinale (14) de logement du bord supérieur ou inférieur de l'armature (1), et sur leur face opposée, une autre rainure longitudinale (15) de dimension moindre destinée à coopérer avec des tasseaux (16) de maintien et de positionnement de la paroi sur la dalle de plancher ou avec un socle d'un dispositif (13) de fixation de la dalle de plafond ou de la toiture, et, d'autre part, à l'intérieur de la rainure (14) de logement de l'armature (1), une troisième rainure longitudinale de faible section (17) reliant entre eux les espaces libres formés dans l'armature (1).

4. Paroi, suivant l'une quelconque des revendications 1 et 3, caractérisée en ce que les lisses (2) sont pourvues, en outre, à intervalles réguliers, de perçages (18) reliant entre elles les rainures longitudinales (15) et (17) de leurs faces opposées et destinés au passage des tirants galvanisés (2') d'assemblage des lisses (2) sur l'armature (1), ainsi qu'à favoriser la circulation d'air dans ladite armature (1 ).

5. Paroi, suivant la revendication 1, caractérisée en ce que la plaque de raidissage intérieure (3), en contreplaqué, ou sous forme de panneau de particules, ou encore constituée en amiante- ciment, est fixée sur les ondulations en forme de nervures de l'armature (1) au moyen de vis, ou analogues, et entre la plaque (3) et les nervures de l'armature (1) est tendu un film en polyane (3') améliorant l'isolation phonique et servant de pare-vapeur.

6. Paroi, suivant la revendication 1, caractérisée en ce que dans le cas de parois munies d'ouvertures de portes ou de fenêtres, l'armature (1) est réalisée en plusieurs éléments disposés en fonction desdites ouvertures et se chevauchant sur au moins une ondulation, le cadre dormant (19) de la porte ou de la fenêtre étant posé par ses montants dans l'espace vide correspondant à l'épaisseur de l'armature (1) et ses traverses étant serrées, d'une part, à la partie supérieure contre l'armature (1), et, d'autre part, à la partie inférieure contre un seuil ou un appui de fenêtre (20) fixé à la partie inférieure de l'armature (1) au moyen d'un élément profilé (21) solidaire de ladite armature (1), le serrage des lisses (2) au moyen des tirants (2') provoquant le serrage du cadre (19).

7. Paroi, suivant la revendication 1, caractérisée en ce que, pour la réalisation de murs de refend, elle est uniquement constituée par une armature (1) serrée entre deux lisses de chaînage (2) et dont les extrémités verticales sont fixées dans des montants en bois (24), par un film en polyane (25) tendu sur les ondulations en nervures de l'armature (1), et par deux complexes (4) en matière isolante et enduit fixés de part et d'autre de l'armature (1).

8. Paroi, suivant l'une quelconque des revendications 1 à 7, caractérisée en ce que le dispositif (13) de fixation de la dalle de plafond ou de la toiture est avantageusement constitué par un étrier métallique galvanisé muni d'un socle se logeant dans la rainure longitudinale (15) de la lisse supérieure (2), l'étrier servant à la fixation d'une solive pour la constitution d'une dalle de plafond en bois, ou d'une fermette de toiture.

9. Paroi, suivant la revendication 1, caractérisée en ce quelle est munie d'un revêtement de finition extérieur (28) et/ou intérieur (29) sous forme de frises de bois fixées sur l'armature (1) par accrochage dans des crochets (30) d'un dispositif de fixation (31) solidarisé avec l'armature (1) au moyen de tasseaux en bois (32).

10. Paroi, suivant la revendication 9, caractérisée en ce que le dispositif de fixation (31) se présente sous forme d'un élément métallique profilé galvanisé, dont les crochets (30) d'accrochage des frises (28, 29) sont avantageusement estampés.

11. Construction préfabriquée, caractérisée en ce quelle est essentiellement constituée par des parois préfabriquées, selon l'une quelconque des revendications 1 à 10, assemblées au niveau de leurs extrémités verticales au moyen de tiges de liaison (9) coopérant avec les trous alignés (8) des plaquettes métalliques (7) des extrémités verticales de chaque paroi pour former les angles de la construction, cet assemblage étant ensuite noyé, en commun avec du ferraillage d'angle (11), dans du béton (10) coulé dans le coffrage perdu formé par les éléments de paroi fixés sur l'armature (1), et par l'armature (1) elle-même, l'assemblage de ces angles pouvant également être réalisé au moyen de tasseaux vissés entre eux, par des moyens de fixation (12) des parois sur la dalle de plancher, et par des dispositifs (13) de fixation de la dalle de plafond ou de la toiture.

12. Construction, suivant la revendication 11, caractérisée en ce que sa fixation est effectuée avantageusement au moyen de tire-fonds (12) traversant la dalle de plancher et pénétrant dans les perçages (18) des lisses inférieures et de tasseaux de positionnement (16), tandis que les parois formant les murs de refend sont maintenues et positionnées uniquement au moyen de tasseaux (16), et assemblées avec les parois extérieures au moyen de vis, de tire-fonds, ou de pointes (26) traversant, de préférence, une ondulation en forme de nervure de l'armature (1) et coopérant avec un montant (24).

13. Construction, suivant l'une quelconque des revendications 11 et 12, caractérisée en ce que les perçages (18) des lisses inférieures (2) sont en communication avec l'espace sous la dalle de plancher au moyen de perçages prévus dans cette dernière afin de permettre une circulation d'air à travers la paroi sans contact avec l'air extérieur.

## Patentansprüche

1. Wand für eine vorgefertigte Konstruktion, im wesentlichen bestehend aus einer verzinkten Profilmetall-Armierung (1), die in regelmäßigen Abständen Wellen in Form von Nuten aufweist, welche die Dicke der Armierung (1) abgrenzen, aus einer Innenplatte (3), einer äußeren Isolierschicht (5), und aus einem äußeren Fertigputz (6), dadurch gekennzeichnet, daß die Metallarmierung (1) an ihrem oberen und unteren Ende zwischen je einem oberen und unteren Verankerungsschaft (2) vergeklemmt ist, welche miteinander mittels verzinkter, durchlaufender Vertikalverbindungs-Zugstäbe (2') verbunden sind, daß die Innenplatte (3) aus Sperrholz oder als Spanplatte ausgeführt, auf der Armierung (1) zu ihrer Versteifung befestigt ist und eine Windverstrebung für diese Armierung (1) bildet, daß die Armierung (1) außerdem mit einem auf der Versteifungsplatte (3) angebrachten Komplex (4) aus Isolier- und Innenputz versehen ist, und dass die Senkrechtkanten der Armierung (1) mit Metallplättchen (7) ausgestattet sind, die mit vertikal ausgerichteten Löchern (8) versehen sind, die zur Durchführung von Stiften (9) zur Verbindung der besagten Senkrechtkanten der Wände dienen, um die Winkel der Konstruktion zu bilden.

2. Wand nach Anspruch 1, dadurch gekennzeichnet, daß die Armierung (1) an ihrer nach außen gekehrten Seite mit nicht abgegrateten, schrägen, durch Stanzen hergestellten Lochungen versehen ist.

3. Wand nach Anspruch 1, dadurch gekennzeichnet, daß die Verankerungsschäfte (2) einerseits an ihrer der Armierung (1) zugekehrten Seite eine Längsnut (14) zur Aufnahme der Ober-oder Unterkante der Armierung (1), und auf der ihr gegenüberliegenden Seite, eine weitere Längsnut (15) kleinerer Größe, die dazu dient, mit Tragstücken (16) zur Halterung und Positionierung der Wand an der Druckplatte oder mit einem Sockel einer Vorrichtung (13) zur Befestigung der Deckenplatte oder der Dachkonstruktion zusammenzuwirken, und andererseits, innerhalb der Nut (14) zur Aufnahme der Armierung (1), eine dritte Längsnut mit geringem Querschnitt (17), welche die in der Armierung (1) gebildeten Freiräume miteinander verbindet, aufweisen.

4. Wand nach einem der Ansprüche 1 und 3, dadurch gekennzeichnet, daß die Verankerungsschäfte (2) außerdem in regelmäßigen Abständen mit Bohrungen (18) versehen sind, welche die Längsnuten (15) und (17) an ihren entgegengesetzten Seiten miteinander verbinden und zur Durchführung der verzinkten Zugstreben (2') zur Montage der Verankerungsschäfte (2) an der Armierung (1) dienen, sowie um die Luftzirkulation in der besagten Armierung (1) zu begünstigen.

5. Wand nach Anspruch 1, dadurch gekennzeichnet, daß die innere Versteifungsplatte (3), aus Sperrholz oder in Form einer Spanplatte, oder auch aus Zementasbest bestehend, an den Wellen in Form von Verstärkungsrippen der Armierung (1) mit Hilfe von Schrauben oder ähnlichem befestigt ist, und zwischen der Platte (3) und den Verstärkungsrippen der Armierung (1) eine Polyanhaut (3') zur Verbesserung des Schallschutzes und als Dampfsperre dienend, gezogen wird.

6. Wand nach Anspruch 1, dadurch gekennzeichnet, daß im Falle von mit Tür- oder Fensteröffnungen versehenen Wänden, die Armierung (1) in mehreren, entsprechend den besagten Öffnungen angeordneten und mit mindestens einer Welle sich überschneidenden Elementen ausgeführt ist, wobei der blinde Rahmen (19) der Tür oder des Fensters mit seinen Stützen im Freiraum ruht, welcher der Dicke der Armierung (1) entspricht, und die Schenkel einerseits am Oberteil gegen die Armierung (1), und andererseits am Unterteil gegen eine an dem Unterteil der Armierung (1) über ein mit der besagten Armierung (1) fest verbundenes Profilelement (21) befestigte Schwelle oder Fensterbrüstung (20) verspannt sind, wobei die Verklemmung der Verankerungsschäfte (2) mit Hilfe der Zugstäbe (2') die Verspannung des Rahmens (19) bewirkt.

7. Wand nach Anspruch 1, dadurch gekennzeichnet, daß sie, zur Herstellung von Trennwänden, einzig und allein aus einer Armierung (1), die zwischen zwei Verankerungsschäften (2) verklemmt ist, und deren vertikale Enden in Holzstempeln (24) befestigt sind, aus einer über die Wellen als Verstärkungsrippen der Armierung (1) gezogenen Polyanhaut (25), und aus zwei an beiden Seiten der Armierung (1) aufgebrachten Komplexen (4) aus Isoliermaterial und Putz, besteht.

8. Wand nach einem der Ansprüche 1 bis 7, dadurch gekennzeichnet, daß die Vorrichtung (13) zur Befestigung der Deckenplatte oder Dachkonstruktion vorteilhaft aus einem mit einem in der Längsnut (15) des oberen Verankerungsschaftes (2) sitzenden Sockel versehenen, verzinkten Metallbügel besteht, wobei der Bügel zur Befestigung eines Deckenträgers für den Aufbau einer Deckenplatte aus Holz oder eines Sparrendaches dient.

9. Wand nach Anspruch 1, dadurch gekennzeichnet, daß sie mit einer äußeren (28) und/oder inneren (29) Endverkleidung in Form von an der Armierung (1) zum Einhängen in Haken (30) einer mit der Bewehrung (1) mittels Holztragstücken (32) fest verbundenen Befestigungsvorrichtung (31) befestigten Holzriemen versehen ist.

10. Wand nach Anspruch 9, dadurch gekennzeichnet, daß die Befestigungsvorrichtung (31) sich als ein verzinktes Profil metallelement darstellt, deren Haken (30) zum Einhängen der Riemen (28, 29) vorteilhaft gesenkgeschmiedet sind.

11. Vorgefertigte Konstruktion, dadurch gekennzeichnet, daß sie im wesentlichen aus vorgefertigten Wänden, nach einem der Ansprüche 1 bis 10, in Höhe ihrer vertikalen Enden mit Hilfe von Verbindungsschäften (9) montiert, welche mit den ausgerichteten Löchern (8) der Metallplättchen (7) der vertikalen Enden jeder Wand zusammenwirken, um die Winkel der Konstruktion zu bilden, wobei dieser Verband dann zusammen mit der Winkelarmierung (11) in Beton (10), der in der aus den auf der Bewehrung (1) befestigten Wandelementen gebildeten, verlorenen Schalung gegossen wird, und aus der Bewehrung (1) selbst, wobei die Montage dieser Winkel auch mit Hilfe von miteinander verschraubten Tragstücken durchgeführt werden kann, aus Befestigungsmitteln (12) für die Wände auf der Druckplatte, und aus Vorrichtungen (13) zur Befestigung der Deckenplatte oder der Dachkonstruktion, besteht.

12. Konstruktion nach Anspruch 11, dadurch gekennzeichnet, daß ihre Befestigung vorteilhaft mit Hilfe von Verankerungsbolzen (12) durchgeführt wird, welche die Druckplatte durchqueren und in die Bohrungen (18) der unteren Verankerungsschäfte und in Positionierstücke (16) eintreten, während die die Trennwände bildenden Wände einzig und allein mit Hilfe von Tragstücken (16) gehalten und positioniert werden, und mit den Außenwänden mittels Schrauben, Verankerungsbolzen, oder Stiften (26) verbunden werden, welche vorzugsweise eine Welle als Verstärkungsrippe der Armierung (1) durchqueren und mit einem Stempel (24) zusammenwirken.

13. Konstruktion nach einem der Ansprüche 11 und 12, dadurch gekennzeichnet, daß die Bohrungen (18) der unteren Verankerungsschäfte (2) mit dem Zwischenraum unter der Druckplatte über in dieser letzteren vorgesehenen Bohrungen zusammenwirken, um eine Luftzirkulation durch die Wand ohne Kontakt mit der Außenluft zu ermöglichen.

## Claims

1. A wall for a prefabricated construction consisting essentially of a galvanized sectional metallic armature (1) having, at regular intervals, undulations in the form of grooves which determine the thickness of the armature (1), of an internal panel (3), of an external insulating layer (5) and of an external finishing coat (6), characterised in that the metallic armature (1) is gripped, at its upper and lower ends, between two clamping rails (2), an upper one and a lower one, which are connected to one another by means of through galvanized tie-rods (2') for the vertical connection, in that the internal panel (3) is made of plywood or in the form of chip board, is fixed to the armature (1) to stiffen it and forms a wind bracing of said armature (1), in that the armature (1) is further provided with an internal insulation and coating complex (4) fixed to the stiffening panel (3), and in that the vertical edges of the armature (1) are provided with small metallic plates (7) provided with holes (8) which are aligned vertically and adapted for the passage of rods (9) for connecting said vertical edges of the walls to form the angles of the construction.

2. A wall according to claim 1, characterised in that the armature (1) is provided, on its face turned towards the outside, with non-deburred oblique perforations made by punching.

3. A wall according to Claim 1, characterised in that the clamping rails (2) comprise, on the one hand, on their face turned towards the armature (1), a longitudinal seating groove (14) for the upper or lower edge of the armature (1), and, on their opposite face, another longitudinal groove (15) of smaller dimensions adapted to cooperate with battens (16) for holding and positioning the wall on the floor slab or with a base of a device (13) for fixing the ceiling or roof slab, and, on the other hand, inside the seating groove (14) for the armature (1), a third longitudinal groove of small section (17) connecting to one another the free spaces formed in the armature (1).

4. A wall, according to any one of the Claims 1 and 3, characterised in that the rails (2) are further provided, at regular intervals, with perforations connecting to one another the longitudinal grooves (15) and (17) of their opposite faces and adapted for the passage of galvanized tie-rods (2') for assembling the rails (2) on the armature (1) as well as to encourage the circulation of air in said armature (1).

5. A wall according to Claim 1, characterised in that the internal stiffening panel (3), of plywood or in the form of chip board or again consisting of asbestos cement, is fixed to the undulations in the form of ribs of the armature (1) by means of screws or the like and stretched between the panel (3) and the ribs of the armature (1) is a film of polyane (3') improving the sound insulation and serving as a vapour shield.

6. A wall according to Claim 1, characterised in that, in the case of walls equipped with door or window openings, the armature (1) is made of a plurality of elements disposed depending on said openings and overlapping over at least one undulation, the frame (19) of the door or of the window being placed by its uprights in the empty space corresponding to the thickness of the armature (1) and its transoms being clamped, on the one hand, at the upper portion, against the armature (1) and, on the other hand, at the lower portion, against a door sill or a window sill (20) fixed to the lower portion of the armature (1) by means of a sectional element (21) rigidly connected to said armature (1), the tightening of the rails (2) by means of the tie-rods (2') causing the clamping of the frame (19).

7. A wall according to Claim 1, characterised in that for the construction of partition walls, it consists solely of an armature (1) clamped between two clamping rails (2) and the vertical ends of which are fixed in wooden uprights (24), of a film of polyane (25) stretched over the undulations in the form of ribs of the armature (1) and of two complexes (4) of insulating material and coating fixed at each side of the armature (1).

8. A wall according to any one of the Claims 1 to 7, characterised in that the device (13) for fixing the ceiling or roof slab advantageously consists of a galvanized metallic stirrup provided with a base seated in the longitudinal groove (15) of the upper rail (2), the stirrup serving to fix a ceiling joist for the constitution of a wooden ceiling or of a small roof girder.

9. A wall according to Claim 1, characterised in that it is provided with an external (28) and/or internal (29) finishing covering in the form of wooden boards fixed to the armature (1) by hooking into hooks (3) of a fixing device (31) rigidly connected to the armature (1) by means of wooden battens (32).

10. A wall according to Claim 9, characterised in that the fixing device (31) is in the form of a galvanized sectional metallic element of which the hooks (30) for hooking the boards (28, 29) are preferably stamped.

11. A prefabricated construction characterised in that it consists essentially of prefabricated walls according to any one of the Claims 1 to 10, assembled at the level of their vertical ends by means of connecting tie-rods (9) cooperating with the aligned holes (8) of the small metallic plates (7) of the vertical ends of each wall to form the angles of the construction, this assembly then being embedded, together with the angle reinforcement (11), in concrete (10) cast in the lost shuttering formed by the wall elements fixed to the armature (1) and by the armature (1) itself, the assembly of these angles being likewise able to be effected by means of battens screwed together, of means (12) for fixing the walls to the floor slab and of devices (13) for fixing the ceiling or roof slab.

12. A construction according to Claim 11, characterised in that its fixing is preferably effected by means of anchor bolts (12) passing through the floor slab and penetrating into the perforations (18) in the lower rails and positioning battens (16) while the walls forming the partition walls are held and positioned solely by means of battens (16) and assembed with the external walls by means of screws, of anchor bolts or of brads (26) preferably passing through an undulation in the form of a rib of the armature (1) and cooperating with an upright (24).

13. A construction according to any one of the Claims 11 and 12, characterised in that the perforations (18) of the lower rails (2) are in communication with the space below the floor slab by means of perforations provided in the latter in order to permit a circulation of air through the wall without contact with the outside air.
